# EUROPÄISCHE PATENTSCHRIFT

(11) **EP 0 069 876 B1**
(45) Veröffentlichungstag und Bekanntmachung des Hinweises auf die Patenterteilung: **24.02.1988**
(21) Anmeldenummer: 82105348.5
(22) Anmeldetag: 18.06.1982
(51) Int. Cl.: A47F 7/24

(54) **Kleiderständer**
Clothes rack
Présentoir pour vêtements

(30) Priorität: 10.07.1981 CH 4553/81
(43) Veröffentlichungstag der Anmeldung: 19.01.1983
(73) Patentinhaber: Fehlbaum & Co., CH-4125 Riehen (CH)
(72) Erfinder: Bräuning, Egon, D-7858 Weil am Rhein (DE)
(74) Vertreter: Gehrig, Peter

(56) Entgegenhaltungen:
- CH-A- 617 078
- DE-A- 2 916 226
- DE-A- 2 941 468
- US-A- 2 895 618
- US-A- 3 984 002
- US-A- 3 991 884

## Beschreibung

Die vorliegende Erfindung bezieht sich auf einen Kleiderständer nach dem Oberbegriff des Patentanspruchs.

Es ist bekannt, mehrarmige, zu Repräsentationszwecken in Verkaufsgeschäften vorgesehene Kleiderständer so zu gestalten, dass alle an solchen Kleiderständern aufgehängten Kleidungsstücke leicht zugänglich sind und aus einer Anreihung von Kleidern bequem entnommen und wieder in diese eingefügt werden können, siene diesbezüglich DE-A-29 16 226. Es ist ferner aus der CH-A-617 078 bekannt, zur platzsparenden Schaustellung der Kleidungsstücke diese an Tragarmen aufzuhängen, die von einer zentralen tragenden Säule ausgehen und im wesentlichen radial davon abstehen. Nachteilig ist dabei, dass bei solchen Ständern meist nur vom vordersten Kleidungsstück ein grösserer Flächenbereich sichtbar ist, während von den dahinterhängenden Kleidungsstücken nur eine schmale Ärmel- oder Seitenpartie zu sehen ist. Daher ist eine rasche orientierungsweise Farb- oder Schnittbeurteilung ohne Ausschwenken des Kleidungsstückes erschwert.

Bekannt sind weiterhin Kleiderständer der Art mit zentraler Säule, die zwar eine gestaffelte Aufhängung von Kleidungsstücken auf Kleiderbügeln erlauben, wobei aber die Tragarme selbst gestaffelt angeordnet sind oder schräg verlaufen. Im letztern Fall ist es möglich, die Schwenkstellung des Kleiderbügels relativ zur Tragarmlängsachse in einem bestimmten Mass zu beeinflussen, wobei aber die sich automatisch einstellende Verschwenkung sowohl von der Tragarmneigung zur Säulenachse als auch von der Querschnittgestalt und der Oberflächenbeschaffenheit des Tragarms abhängig ist. Ein Ausführungsbeispiel geht aus der DE-A-29 41 468 hervor.

In den US-A-2 895 618 und 3 991 884 sind zwar horizontale Kleiderstangen beschrieben, die mit Mitteln zum Vorgeben einer bestimmten Ruherichtung der darauf aufgelegten Kleiderbügel versehen sind. Beim Gegenstand der US-A-2 895 618 wird hierfür ein auf eine rohrförmige Kleiderstange aufgesetztes schalenartiges Kunststoffbauteil vorgeschlagen, das auf seiner Oberseite eine Reihe von in Längsrichtung der Kleiderstange angeordnete pyramidenstumpfförmige flache Erhebungen trägt, die durch Einbuchtungen zur Aufnahme der Haken der Kleiderbügel voneinander getrennt sind. Bei der Kleiderstange nach der US-A-3 991 884 sind es in der Oberfläche eines Rundrohres diametral eingeprägte Vertiefungen, durch welche weniger als den halben Rohrumfang umspannende Auflageeinbuchtungen resultieren. Die Vertiefungen verlaufen unter einem Winkel zur Längsrichtung der Kleiderstange in einander entgegengesetzten Richtungen, so dass durch Drehen der Stange um ca. 180° die Kleiderbügel in ihre andere Schrägstellungsrichtung bringbar sind, weil die Stange durch die Vertiefungen einen flach-ovalen Querschnitt erhält, ergibt sich eine relativ flache Auflagezone für die Kleiderbügel.

Flache Auflagezonen bei den beiden horizontalen Kleiderstangen erleichtern zwar das Seitwärtsverschieben der Kleiderbügel. Sie sind jedoch schon bei geringfügiger Schrägstellung der Kleiderstange untauglich, weil die Gefahr des Abwärtsgleitens der Kleiderbügel besteht. Zudem ist die Richtwirkung flacher Vertiefungen auf der Stangenoberfläche für die Kleiderbügelhaken so gering, dass ein automatisches Zurückfinden praktisch ausgeschlossen ist.

Aufgabe der vorliegenden Erfindung ist, einen Kleiderständer zu schaffen, bei dem sich die Kleiderbügelverschwenkung relativ zur Tragarmlängsachse unabhängig von der Tragarmneigung gegenüber der Horizontalen zwangsläufig um ein vorgegebenes Winkelmass ergibt. Weiterhin soll ein Kleiderständer geschaffen werden, bei dem der Einrastabstand benachbarter Kleiderbügel durch ein relativ enges Rastermass gegeben ist, und die Längsverschiebung von mit Kleidern belegten Kleiderbügeln in Verschwenkstellungen des Bügelhakens möglich ist, welche nicht mit der Einrastverschwenkung übereinstimmt.

Die Lösung dieser Aufgabe ergibt sich aus der Kennzeichnung des Patentanspruchs.

Mit der Erfindung wird der Vorteil erzielt, dass von den an den Tragarmen des Kleidergestells aufgehängten Kleidungsstücken nicht nur beim vordersten Stück ein für die Beurteilung von Farbe und Schnitt erheblicher Teil sichtbar ist, ohne die Stellung dieser Stücke zu verändern.

Die Erfindung ist nachstehend anhand eines Ausführungsbeispiels gemäss der Zeichnung beschrieben. Darin zeigen:
Fig. 1 einen erfindungsgemäss gestalteten Kleiderständer mit drei gleich hoch und in gleichem Winkelabstand in einer Ebene an einer Tragsäule angebrachten Tragarmen,
Fig. 2 den Kleiderständer nach Fig. 1 von oben gesehen,
Fig. 3 in Seitenansicht einen Kleiderständer mit zwei oder mehr nach aussen schräg-abwärts geneigten Tragarmen,
Fig. 4a, b in vergrössertem Maßstab einen Abschnitt eines Tragarms, a) von oben und b) von der Seite gesehen, und
Fig. 5a, b, c Schnitte nach der Linie V-V in den Fig. 4a, b mit zwei beispielsweisen Ausführungsformen des Tragarm-Kernprofils und zwei Ausführungsformen des Auflagekammes.

In den Figuren 1 - 3 bezeichnet 1 eine Tragsäule, die beispielsweise auf einem 5- armigen Fuss 2 aufgesetzt ist und im Bereich ihres oberen Endes ein Anschlußstück 3 für eine Anzahl radialer Tragarme 4 aufweist. Das Anschlußstück 3 kann fest oder drehbar auf der Tragsäule 1 aufgebaut sein. Jeder der Tragarme 4 ist mit einer Auflagevorrichtung 5 versehen, welche die dem Erfindungsziel gemässe gegenseitige Distanzierung von Kleiderbügeln 6 (Fig. 1) und deren Auslenkung a relativ zur Tragarm-Längsachse bewirkt. Details hiezu vermitteln die Fig. 4a, b und 5a-c. Die Tragarme 4 können wie in Fig. 1 horizontal liegen oder gemäss Fig. 3 um einen Winkel A von ca. 5° - 30° zur Horizontalen geneigt sein.

Die Tragarme 4 sind gemäss den Fig.4a, b und 5a, b im Anschlusstück 3 verankerte Metallprofilstäbe 11, 11a mit einem den Profilstab wenigstens teilweise bedeckenden Auflagekamm 12 in der Form eines Überzuggebildes aus einem durch Spritzen oder Vergiessen formbaren Kunststoff. Der Auflagekamm 12 besteht gemäss den Fig. 5a, b aus einem den Profilstab 11, 11 a manschettenartig umfassenden Schlauchabschnitt 13 und einem mit diesem einstückig verbundenen Kammabschnitt 14. Letzterer enthält eine Anzahl Kammzähne 15, die unter einem Winkel a von etwa 60° ± 5° gegenüber der Tragarm-Längsachse 16 geneigt sind. Die Kammzähne 15 liegen in Abständen von 10 ± 2 mm parallel zueinander und begrenzen Nuten 17 zur Aufnahme der Aufhängehaken 18 an den Kleiderbügeln 19, die in Fig. 4a mit unterbrochenen Linien dargestellt sind. Die Nuten 17 besitzen U-förmiges bis leicht V-förmiges Profil je nachdem der Tragarm horizontal oder schräg-abwärts geneigt angeordnet ist. In letzterem Fall stehen die Nutenprofil-Achsen im wesentlichen vertikal, so dass sich für die Kleiderbügelhaken 18 eine praktisch klemmungsfreie Auflage ergibt. An beiden Enden des mit Kammzähnen 15 versehenen Kammabschnitts 14 ist der Schlauchabschnitt 13 mit Endhülsen 20 versehen, deren Länge sowohl näch ästhetischen Kriterien als auch nach der gewünschten Überdeckung des Metallprofilstabes 11, 11 wählbar ist.

Das Aussenende des Metallprofilstabes 11, 11 a ist zweckmässig mit einem plattenförmigen Abschlusselement 22 (Fig. 4a) versehen, das im Falle eines rohrförmigen Profilstabes 11 an das Ende eines in die Rohröffnung einsteckbaren Zapfens (nicht gezeigt) angeformt sein kann. Wahlweise kann anstelle des plattenförmigen Abschlusselementes 22 ein an einer radial äusseren Endkappe 21 angeformter Abschlusswulst 23 (Fig. 4b) vorgesehen sein.

Der den Metallprofilstab 11, 11 wenigstens teilweise bedeckende Auflagekamm kann gemäss Fig. 5c anstelle des manschettenartig umfassenden Schlauchabschnittes 13 (Fig. 5a, b) mit einem umgekehrt-U-förmigen Klemmkanal 24 versehen sein, auf dessen Basissteg 25 der Kammabschnitt 14 wie oben beschrieben aufgesetzt ist. Ein so gestalteter Auflagekamm 12a wird einfach rittlings auf den Metallprofilstab 11, 11 aufgesetzt. Die Seitenwände 26 des Klemmkanals 24 sind zweckmässig so gestaltet, dass sie im montierten Zustand des Auflagekammes 12a eine Einschnappklemmung auf den Metallprofilstab 11 ausüben. Zu diesem Zweck können Endwulste 27 an den Längsrändern der Seitenwände 26 angeformt sein.

Die im Abstand von 10 ± 2 mm parallel zueinander verlaufenden und unter einem Winkel a von 60° ± 5° zur Tragarm-Längsachse 16 stehenden Kammzähne 15 bilden für Aufhängehaken 18 an den Kleiderbügeln 19, die unter einem Winkel von 90° zur Längsachse 16 oder weniger (entgegen der Neigung der Nuten 17) stehen, eine mehr oder weniger gewelltflache Auflagezone, auf welcher die Aufhängehaken 18 längsverschiebbar sind. Wenn somit mit Kleidungsstücken versehene Kleiderbügel 19 in einer solchen Winkelbeziehung auf diesen Tragarm aufgesetzt werden, sind sie so lange längs des Tragarmes 4 frei verschiebbar, bis sie in die Einrastwinkelbeziehung a gebracht werden, in welcher der Aufhängehaken 18 in die Nute 17 eingreift und dadurch sowohl die Einhängestelle am Tragarm 4 als auch die Schrägstellung des Kleiderbügels fixiert wird.

## Patentansprüche

Kleiderständer mit einer Anzahl an einer Stützeinrichtung befestigten, horizontalen oder radial auswärtsabwärts geneigten Tragarmen, die auf ihrer Oberseite mit einem Auflageabschnitt (14) zum gegenseitigen Distanzieren von auf einem Tragarm an mit Aufhängehaken versehenen Kleiderbügeln aufgehängten Kleidungsstücken versehen sind, wobei der Auflageabschnitt (14) mit einer Anzahl Kammzähnen (15) versehen ist, die unter einem Winkel von 60° ± 5° zur Längsachse des Tragarms stehen und deren Hüllfäche eine quer zum Tragarm konvex gekrümmte und in Längsrichtung angenähert geradlinig verlaufende Oberseite besitzt, dadurch gekennzeichnet, dass die Kammzähne in einem Teilungsabstand von 10 ± 2 mm parallel zueinander stehen und die Oberseitenbereiche aufeinanderfolgender Kammzähne (15) in Längsrichtung des Tragarms gesehen eine gewellt-flache Auflagezone für unter einem Winkel von 90° zur Längsachse (16) entgegen dem Neigungswinkel der Kammzähne stehende Aufhängehaken (18) von Kleiderbügeln (19) bilden.

## Claims

Clothes-stand with a number of supporting arms which are fastened to a supporting device and are horizontal or inclined radially outwards and downwards and which are equipped, on their top side, with a bearing portion (14) for setting at a distance from one another garments hung on a supporting arm on clothes-hangers equipped with hanging hooks, the bearing portion (14) being equipped with a number of comb teeth (15) which are at an angle of 60° ± 5° relative to the longitudinal axis of the supporting arm and the enveloping surface of which has a topside convexly curved transversely relative to the supporting arm and extending approximately in a straight line in the longitudinal direction, characterized in that the comb teeth are parallel to and at a spacing distance of 10 ± 2mm from one another, and, as seen in the longitudinal direction of the supporting arm, the top-side regions of successive comb teeth (15) form an undulating superficial support zone for hanging hooks (18) of clothes-hangers (19) when these hanging hooks are arranged at an angle of 90° relative to the longitudinal axis (16) counter to the angle of inclination of the comb teeth.

## Revendications

Présentoir de vêtements comprenant un certain nombre de branches porteuses fixées à un dispositif support, horizontales ou inclinées radialement vers l'extérieur et vers le bas, qui sont munies, sur leur face supérieure, d'un segment de portée (14) destiné à écarter les unes des autres des pièces de vêtements suspendues sur une branche porteuse, au moyen de cintres munis de crochets de suspension, le segment de portée (14) étant muni d'un certain nombre de dents de peigne (15) qui sont inclinées d'un angle de 60° ± 5° sur l'axe longitudinal de la branche porteuse et dont la surface enveloppe possède une face supérieure qui est incurvée avec une forme convexe transversalement à la branche porteuse mais à peu près rectiligne dans sa direction longitudinale, caractérisé en ce que les dents du peigne sont parallèles entre elles avec un pas d'écartement de 10 ± 2 mm et les régions du bord supérieur des dents de peigne (15) successives forment, considérées dans la direction longitudinale de la branche porteuse, une zone de portée plate ou ondulée, pour les crochets de suspension (18) des cintres (19) qui sont disposés selon un angle de 90° par rapport à l'axe longitudinal (16), en sens inverse de l'angle d'inclinaison des dents du peigne.
